# EUROPÄISCHE PATENTANMELDUNG

(11) **EP 4 737 342 A1**
(43) Veröffentlichungstag der Anmeldung: **06.05.2026**
(21) Anmeldenummer: 25192514.5
(22) Anmeldetag: 29.07.2025
(51) Int. Cl.: B65D 19/26, B65D 19/38

(54) **TRANSPORTPALETTE, PALETTENKLOTZ SOWIE VERFAHREN UND ANLAGE ZUM MONTIEREN, DEMONTIEREN UND/ODER REPARIEREN EINER TRANSPORTPALETTE**

(30) Priorität: 11.09.2024 DE 102024126069
(71) Anmelder: Terwort, Roland, 48565 Steinfurt (DE)
(72) Erfinder: Terwort, Roland, 48565 Steinfurt (DE)
(74) Vertreter: Pelster Behrends Patentanwälte PartG mbB

(57) **Zusammenfassung**

Die Erfindung betrifft eine Transportpalette (10), insbesondere Holzpalette, mit zumindest einem Palettenbrett (12) zum Aufnehmen von zu lagernden und/oder zu transportierenden Gegenständen und zumindest einem Palettenklotz (14) und/oder Kantholz zum Beabstanden des Palettenbretts (12) von einem Untergrund, wobei das Palettenbrett (12) und der Palettenklotz (14) und/oder das Kantholz über zumindest einen zwischen dem Palettenbrett (12) und dem Palettenklotz (14) und/oder Kantholz angeordneten Verbindungsbereich (V1) miteinander verbunden sind, und wobei zumindest eine Heizeinrichtung (100) dazu eingerichtet ist, eine in dem zumindest einen Verbindungsbereich (V1) angeordnete Klebstoffmenge (K) zu erhitzen.

## Beschreibung

Die Erfindung betrifft eine Transportpalette, insbesondere Holzpalette, mit zumindest einem Palettenbrett zum Aufnehmen von zu lagernden und/oder zu transportierenden Gegenständen und zumindest einem Palettenklotz und/oder Kantholz zum Beabstanden des Palettenbretts von einem Untergrund, wobei das Palettenbrett und der Palettenklotz und/oder das Kantholz über zumindest einen zwischen dem Palettenbrett und dem Palettenklotz und/oder dem Kantholz angeordneten Verbindungsbereich miteinander verbunden sind.

Weiterhin betrifft die Erfindung einen Palettenklotz für eine Transportpalette mit zumindest einer Verbindungsfläche zum Verbinden des Palettenklotzes mit zumindest einem Palettenbrett der Transportpalette und zumindest einer auf der zumindest einen Verbindungsfläche angeordneten Klebstoffmenge zum Verkleben des Palettenklotzes mit dem zumindest einen Palettenbrett der Transportpalette.

Zudem betrifft die Erfindung ein Kantholz für eine Transportpalette mit zumindest einer Verbindungsfläche zum Verbinden des Kantholzes mit zumindest einem Palettenbrett der Transportpalette und zumindest einer auf der zumindest einen Verbindungsfläche angeordneten Klebstoffmenge zum Verkleben des Kantholzes mit dem zumindest einen Palettenbrett der Transportpalette.

Des Weiteren betrifft die Erfindung ein Verfahren zum Montieren einer Transportpalette mit den Schritten: Bereitstellen zumindest eines Palettenbretts zum Aufnehmen von zu lagernden und/oder zu transportierenden Gegenständen, Bereitstellen zumindest eines Palettenklotzes und/oder Kantholzes zum Beabstanden des Palettenbretts von einem Untergrund, Auftragen einer Klebstoffmenge in einem Verbindungsbereich zum Verbinden des Palettenbretts und des Palettenklotzes und/oder Kantholzes, Verbinden des Palettenbretts und des Palettenklotzes und/oder Kantholzes in dem Verbindungsbereich durch Verkleben mittels der Klebstoffmenge.

Außerdem betrifft die Erfindung ein Verfahren zum Demontieren einer Transportpalette mit den Schritten: Entfernen zumindest eines Palettenbretts der Transportpalette, Entfernen zumindest eines Palettenklotzes und/oder Kantholzes der Transportpalette.

Zudem betrifft die Erfindung ein Verfahren zum Reparieren einer defekten und/oder beschädigten Transportpalette.

Ferner betrifft die Erfindung eine Anlage zum Montieren, Demontieren und/oder Reparieren einer Transportpalette.

Transportpaletten sind im Allgemeinen aus den Bereichen Lagerung und Logistik bekannt, um Waren insbesondere mit Flurförderfahrzeugen zu transportieren und/oder in entsprechenden Lagerhallen zu lagern. Dabei kommen häufig mehrwegfähige Transportpaletten, beispielsweise Europaletten aus Holz, zum Einsatz. Durch eine schwere Beladung der Transportpaletten und/oder durch mechanische Einwirkungen auf die Transportpaletten beim Transportieren mit Flurförderfahrzeugen sind die Transportpaletten dabei häufig hohen Belastungen ausgesetzt, wodurch die Transportpaletten beschädigt werden können. Folglich ist die Lebensdauer auch von mehrwegfähigen Transportpaletten begrenzt.

Im Stand der Technik ist es üblich, dass beschädigte Transportpaletten am Ende ihrer Lebensdauer der Müllverbrennung zugeführt werden, da das Reparieren von defekten Transportpaletten, beispielsweise durch Austausch beschädigter Bretter der Transportpalette, in der Regel unwirtschaftlich ist. Dies ist dem Umstand geschuldet, dass Reparaturen defekter Paletten mit einem hohen Aufwand und somit mit hohen Kosten verbunden sind. Defekte Paletten werden in der Regel stattdessen entsorgt und gegen neue Paletten ausgetauscht, wodurch die Nachhaltigkeit und Umweltverträglichkeit des Mehrwegpalettensystem insgesamt leidet.

Die der Erfindung zugrunde liegende Aufgabe besteht somit darin, den Lebenszyklus von Transportpaletten durch eine Vereinfachung der Reparatur der Transportpaletten zu verlängern und folglich die Nachhaltigkeit durch Reduktion der aus defekten Paletten resultierenden Umweltbelastung zu steigern.

Die Aufgabe wird gelöst mit einer Transportpalette der eingangs genannten Art, wobei die Transportpalette zumindest eine Heizeinrichtung umfasst, welche dazu eingerichtet ist, eine in dem zumindest einen Verbindungsbereich angeordnete Klebstoffmenge zu erhitzen.

Durch das Erhitzen einer Klebstoffmenge mittels einer Heizeinrichtung der Transportpalette wird es ermöglicht, eine Klebeverbindung zwischen Bestandteilen der Transportpalette schnell und unkompliziert zu lösen, sodass beschädigte Transportpaletten durch ein schnelles Austauschen defekter Bestandteile der Transportpalette kostengünstig instandsetzbar sind. Auf diese Weise können beschädigte Bestandteile, beispielsweise beschädigte Palettenbretter, ohne großen Zeitaufwand und somit wirtschaftlich gegen intakte Bestandteile ausgetauscht werden, sodass die Transportpalette durch einen verlängerten Lebenszyklus dem Mehrwegsystem wieder zugeführt werden und länger verwendet werden kann. Dies steigert die Nachhaltigkeit des Mehrwegpalettensystems und reduziert Umweltschäden, die bei einer frühzeitigen Entsorgung der defekten Transportpalette entstehen würden.

Ist eine Palette am Ende ihres Lebenszyklus derart beschädigt, dass eine Reparatur nicht mehr möglich ist, wird es durch die Heizeinrichtung und das schnelle Lösen von Klebeverbindungen der Transportpalette weiterhin ermöglicht, die defekte Transportpalette unkompliziert und schnell vollständig zu zerlegen, sodass diese einfacher und umweltschonender der Entsorgung und/oder dem Recycling zugeführt werden kann. Folglich wird durch die Heizeinrichtung zum Erhitzen einer Klebstoffmenge an einer Transportpalette sowohl das Reparieren als auch das Entsorgen und/oder Recyceln von defekten mehrwegfähigen Transportpaletten derart vereinfacht, dass es sowohl wirtschaftlich als auch umweltfreundlich ist.

Mittels der Klebstoffmenge wird vorzugsweise eine Klebstoffverbindung in dem Verbindungsbereich erzeugt, durch welche das zumindest eine Palettenbrett und der zumindest eine Palettenklotz und/oder das zumindest eine Kantholz aneinander montiert sind. Die Heizeinrichtung ist vorzugsweise dazu eingerichtet, die Klebstoffmenge zum Herstellen und/oder zum Lösen der Klebstoffverbindung aufzuschmelzen. Der Untergrund kann beispielsweise eine Bodenoberfläche, ein Regalfach, eine weitere Transportpalette und/oder unter der Transportpalette angeordnete Gegenstände sein. Die Transportpalette kann als Standardpalette, beispielsweise als Europalette nach EPAL-Spezifikationen ausgebildet sein. Insbesondere ist die Transportpalette als mehrwegfähige Transportpalette ausgebildet. Die Transportpalette ist vorzugsweise zum Lagern und/oder Transportieren von Gütern und/oder Lasten, insbesondere zum Transportieren und Verladen mittels Gabelzinken eines Flurfördergeräts, beispielsweise eines Hubwagens oder Gabelstaplers, eingerichtet.

Die Transportpalette kann zumindest teilweise aus Holz, Kunststoff, Pappe oder einem Metall ausgebildet sein. Die Klebstoffmenge ist vorzugsweise als Klebstoffschicht in dem Verbindungsbereich aufgetragen. Die Klebstoffmenge kann teilflächig oder vollflächig in dem Verbindungsbereich aufgetragen sein. Die Klebstoffmenge kann an dem Palettenklotz und/oder Kantholz, an dem Palettenbrett oder teilweise an dem Palettenklotz und/oder Kantholz und teilweise an dem Palettenbrett angeordnet sein. Die Klebstoffmenge kann in mehreren voneinander beabstandeten Klebstoffportionen in dem Verbindungsbereich aufgetragen sein. Die Klebstoffmenge umfasst vorzugsweise einen Heißklebstoff oder ist als Heißklebstoffmenge ausgebildet. Durch Erhitzen und/oder Aufschmelzen der Klebstoffmenge mittels der Heizeinrichtung wird es vorzugsweise ermöglicht, verklebte Bestandteile der Transportpalette, beispielsweise verklebte Palettenbretter und/oder verklebte Palettenklötze und/oder Kanthölzer, schnell und einfach voneinander zu lösen.

In einer bevorzugten Ausführungsform der erfindungsgemäßen Transportpalette umfasst die Transportpalette mehrere, insbesondere voneinander beabstandet angeordnete, Palettenklötze und/oder Kanthölzer, und/oder mehrere, insbesondere parallel zueinander und/oder quer zu ihrer Längserstreckung benachbart und/oder voneinander beabstandet angeordnete, Palettenbretter, wobei ein, mehrere oder sämtliche der Palettenklötze und/oder Kanthölzer und ein, mehrere oder sämtliche Palettenbretter vorzugsweise über jeweils einen oder mehrere kantholzoberseitige und/oder palettenklotzoberseitige Verbindungsbereiche miteinander verbunden sind und/oder wobei in einem, mehreren oder sämtlichen der kantholzoberseitigen und/oder palettenklotzoberseitigen Verbindungsbereiche jeweils eine oder mehrere Heizeinrichtungen zum Erhitzen einer in dem jeweiligen kantholzoberseitigen und/oder palettenklotzoberseitigen Verbindungsbereich angeordneten Klebstoffmenge angeordnet sind. Die kantholzoberseitigen und/oder palettenklotzoberseitigen Verbindungsbereiche sind vorzugsweise zwischen den Palettenbrettern und den Kanthölzern und/oder Palettenklötzen auf der dem Untergrund abgewandten Oberseite der Kanthölzer und/oder Palettenklötze angeordnet. Vorzugsweise umfasst die Transportpalette mehrere Heizeinrichtungen. Vorzugsweise umfasst die Transportpalette für jeden Verbindungsbereich jeweils zumindest eine Heizeinrichtung, wobei in einem oder mehreren Verbindungsbereichen auch beispielsweise mehrere, insbesondere zwei Heizeinrichtungen, angeordnet sein können. Vorzugsweise sind die Heizeinrichtungen jeweils in einem Verbindungsbereich angeordnet, insbesondere sind die Heizeinrichtungen jeweils zwischen einem Palettenbrett und einem Palettenklotz und/oder Kantholz angeordnet.

In einer anderen bevorzugten Ausführungsform der erfindungsgemäßen Transportpalette umfasst die Transportpalette ein oder mehrere zwischen dem zumindest einen Palettenklotz und/oder Kantholz und dem zumindest einen Palettenbrett angeordnete Verbindungsbretter zum Verbinden des Palettenklotzes und/oder des Kantholzes und des Palettenbretts, wobei das eine oder die mehreren Verbindungsbretter vorzugsweise jeweils ein oder mehrere Palettenbretter und/oder jeweils ein oder mehrere Palettenklötze und/oder Kanthölzer über einen oder mehrere kantholzoberseitige und/oder palettenklotzoberseitige Verbindungsbereiche miteinander verbinden. Alternativ oder zusätzlich umfasst die erfindungsgemäße Transportpalette ein oder mehrere zwischen dem Untergrund und dem zumindest einen Palettenklotz und/oder Kantholz angeordnete Kufenbretter, wobei das eine oder die mehreren Kufenbretter vorzugsweise jeweils mit einem oder mehreren Palettenklötzen und/oder Kanthölzern über einen oder mehrere kantholzunterseitige und/oder palettenklotzunterseitige Verbindungsbereiche verbunden sind. Alternativ oder zusätzlich sind in einem, mehreren oder sämtlichen kantholzoberseitigen und/oder palettenklotzoberseitigen Verbindungsbereichen, insbesondere jeweils zwischen einem Verbindungsbrett und einem Palettenbrett und/oder einem Palettenklotz und/oder Kantholz, und/oder in einem, mehreren oder sämtlichen kantholzunterseitigen und/oder palettenklotzunterseitigen Verbindungsbereichen, insbesondere jeweils zwischen einem Kufenbrett und einem Palettenklotz und/oder Kantholz, jeweils ein oder mehrere Heizeinrichtungen zum Erhitzen einer in dem jeweiligen kantholzoberseitigen und/oder kantholzunterseitigen und/oder palettenklotzoberseitigen und/oder palettenklotzunterseitigen Verbindungsbereich angeordneten Klebstoffmenge angeordnet.

Die Verbindungsbretter erstrecken sich vorzugsweise quer zu den Palettenbrettern. Die Verbindungsbretter erstrecken sich vorzugsweise jeweils durch mehrere kantholzoberseitige und/oder palettenklotzoberseitige Verbindungsbereiche hindurch. Die Oberseite der Verbindungsbretter kontaktieren vorzugsweise jeweils ein oder mehrere Palettenbretter, insbesondere in den Verbindungsbereichen. Die Unterseiten der Verbindungsbretter kontaktieren vorzugsweise jeweils einen oder mehrere Palettenklötze und/oder Kanthölzer, insbesondere in den Verbindungsbereichen. Die Kufenbretter erstrecken sich vorzugsweise quer zu den Verbindungsbrettern und/oder parallel zu den Palettenbrettern. Die Kufenbretter erstrecken sich vorzugsweise zudem durch die kantholzunterseitigen und/oder palettenklotzunterseitigen Verbindungsbereiche.

In einer weiteren bevorzugten Ausführungsform der erfindungsgemäßen Transportpalette ist die zumindest eine Heizeinrichtung, insbesondere die eine oder die mehreren Heizeinrichtungen in einem, mehreren oder sämtlichen kantholzoberseitigen und/oder palettenklotzoberseitigen Verbindungsbereichen und/oder die eine oder die mehreren Heizeinrichtungen in einem, mehreren oder sämtlichen kantholzunterseitigen und/oder palettenklotzunterseitigen Verbindungsbereichen, als Heizblech ausgebildet. Die Heizeinrichtung kann alternativ auch als Heizfolie ausgebildet sein. Die als Heizblech ausgebildete Heizeinrichtung ist vorzugsweise zumindest abschnittsweise aus einem elektrisch leitenden Metall, beispielsweise aus Aluminium und/oder aus Stahl, ausgebildet. Die als Heizblech ausgebildete Heizeinrichtung ist vorzugsweise dazu eingerichtet, flach zwischen einem Palettenbrett und einem Verbindungsbrett und/oder zwischen ein Verbindungsbrett und einen Palettenklotz und/oder ein Kantholz und/oder zwischen ein Palettenklotz und/oder Kantholz und ein Kufenbrett gelegt zu werden, insbesondere jeweils in einem kantholzoberseitigen und/oder kantholzunterseitigen und/oder palettenklotzoberseitigen und/oder palettenklotzunterseitigen Verbindungsbereich. Vorzugsweise ist die als Heizblech ausgebildete Heizeinrichtung so dünn ausgebildet, dass sich die Maße der Transportpalette, insbesondere die Höhe der Transportpalette, nur unwesentlich vergrößern.

In einer Weiterbildung der erfindungsgemäßen Transportpalette weist die zumindest eine Heizeinrichtung, insbesondere die eine oder die mehreren Heizeinrichtungen in einem, mehreren oder sämtlichen kantholzoberseitigen und/oder palettenklotzoberseitigen Verbindungsbereichen und/oder die ein oder die mehreren Heizeinrichtungen in einem, mehreren oder sämtlichen kantholzunterseitigen und/oder palettenklotzunterseitigen Verbindungsbereichen, elektrisch leitende Kontaktzonen zum elektrischen Kontaktieren der Heizeinrichtung mit einer Spannungsquelle auf, wobei die Kontaktzonen vorzugsweise durch Blechabschnitte der als Heizblech ausgebildeten Heizeinrichtung gebildet werden und/oder derart angeordnet sind, dass die Kontaktzonen freiliegend palettenextern kontaktierbar sind. Die Heizeinrichtung ist vorzugsweise als elektrische Heizeinrichtung ausgebildet.

Die Heizeinrichtung ist alternativ oder zusätzlich zu einer Spannungsquelle über die Kontaktzonen an eine elektronische Steuerungseinrichtung anschließbar und/oder mittels der Steuerungseinrichtung steuerbar, insbesondere zum Einstellen einer definierten Zeitdauer und/oder einer definierten Temperatur beim Erhitzen, sodass insbesondere eine in dem jeweiligen Verbindungsbereich angeordnete Klebstoffmenge, derart klebstoffspezifisch erhitzbar ist, dass eine gewünschte Viskosität des Klebstoffs zum Herstellen und/oder zum Lösen einer Klebstoffverbindung mittels der Klebstoffmenge herbeigeführt werden kann, insbesondere durch Einstellen einer gewünschten Temperatur und/oder einer gewünschten Heizdauer mittels der Heizeinrichtung. Die die Kontaktzonen aufweisenden Blechabschnitte sind vorzugsweise als umgebogene Blechabschnitte ausgebildet, insbesondere als um Bretterkanten und/oder Klotzkanten der Palettenbretter, der Verbindungsbretter und/oder der Kufenbretter sowie der Palettenklötze und/oder Kanthölzer, ausgebildet, wobei die Blechabschnitte derart um die Bretterkanten und/oder Klotzkanten herumgebogen sind, dass die Kontaktzonen der Blechabschnitte an der Transportpalette kontaktierbar sind, ohne die Transportpalette zum Kontaktieren der Kontaktzonen demontieren und/oder beschädigen zu müssen.

Es ist außerdem eine erfindungsgemäße Transportpalette bevorzugt, bei welcher die zumindest eine Heizeinrichtung, insbesondere die eine oder die mehreren Heizeinrichtungen in einem, mehreren oder sämtlichen kantholzoberseitigen und/oder palettenklotzoberseitigen Verbindungsbereichen und/oder die eine oder die mehreren Heizeinrichtungen in einem, mehreren oder sämtlichen kantholzunterseitigen und/oder palettenklotzunterseitigen Verbindungsbereichen, eine Heizzone umfasst, wobei die Heizzone vorzugsweise durch Anlegen einer elektrischen Spannung über die Kontaktzonen zum Erhitzen einer in dem jeweiligen kantholzoberseitigen und/oder kantholzunterseitigen und/oder palettenklotzoberseitigen und/oder palettenklotzunterseitigen Verbindungsbereich angeordneten Klebstoffmenge aufheizbar ist und/oder wobei die zu erhitzende Klebstoffmenge zumindest bereichsweise kontaktiert und/oder von der zu erhitzenden Klebstoffmenge zumindest bereichsweise umgeben ist.

Vorzugsweise ist durch das Anlegen einer elektrischen Spannung über die Kontaktzonen ein fließender Strom durch die Heizzone der Heizeinrichtung herbeiführbar, wodurch sich die Heizeinrichtung in der Heizzone zum Aufschmelzen der Klebstoffmenge aufheizt. Die Heizzone der Heizeinrichtung ist vorzugsweise, zumindest bereichsweise, insbesondere vollständig, zwischen einem Palettenbrett und einem Palettenklotz und/oder Kantholz oder zwischen einem Palettenbrett und einem Verbindungsbrett oder zwischen einem Verbindungsbrett und einem Palettenklotz und/oder Kantholz oder zwischen einem Kufenbrett und einem Palettenklotz und/oder Kantholz angeordnet, insbesondere jeweils in einem Überlappungsbereich. Vorzugsweise sind die Heizzone und die Kontaktzonen der Heizeinrichtung elektrisch leitend miteinander verbunden. Insbesondere sind die Heizzone und die Kontaktzonen Bestandteil eines gemeinsamen integralen Körpers, insbesondere eines gemeinsamen Blechkörpers der als Heizblech ausgebildeten Heizeinrichtung.

Es ist weiterhin eine erfindungsgemäße Transportpalette vorteilhaft, bei welcher die zumindest eine Heizeinrichtung in der Heizzone einen oder mehrere Heizleiter umfasst, wobei sich die Heizleiter vorzugsweise parallel zueinander und/oder zwischen den Kontaktzonen erstrecken und/oder nebeneinander und/oder durch Ausnehmungen in der Heizzone der Heizeinrichtung voneinander beabstandet angeordnet sind. Der Heizleiter kann beispielsweise als Heizdraht und/oder als Heizspirale ausgebildet sein. Der Heizleiter kontaktiert vorzugsweise die Klebstoffmenge zumindest abschnittsweise und/oder ist zumindest abschnittsweise von der Klebstoffmenge umgeben. Vorzugsweise sind die Ausnehmungen zwischen den Heizleitern zumindest bereichsweise von der Klebstoffmenge aufgefüllt.

Die Ausnehmungen sind insbesondere als Blechausschnitte ausgebildet. Dabei können sich die Blechausschnitte über einen Teil und/oder über die gesamte Materialstärke der als Heizblech ausgebildeten Heizeinrichtung erstrecken. Die Heizleiter sind insbesondere schmale Blechabschnitte, welche durch die Ausnehmungen in der als Heizblech ausgebildeten Heizeinrichtung gebildet werden. Durch eine im Vergleich zu den Kontaktzonen der Heizeinrichtung reduzierte Materialstärke durch die Ausnehmungen erhitzen sich die Heizleiter vorzugsweise durch Anlegen einer elektrischen Spannung und den dadurch resultierenden Stromfluss durch die Heizleiter, wobei die Temperatur vorzugsweise durch Einstellen einer definierten Spannung und/oder eines definierten Stroms regulierbar ist.

In einer weiteren bevorzugten Ausführungsform der erfindungsgemäßen Transportpalette umfasst die zumindest eine Heizeinrichtung, insbesondere die eine oder die mehreren Heizeinrichtungen in einem, mehreren oder sämtlichen kantholzoberseitigen und/oder palettenklotzoberseitigen Verbindungsbereichen und/oder die eine oder die mehreren Heizeinrichtungen in einem, mehreren oder sämtlichen kantholzunterseitigen und/oder palettenklotzunterseitigen Verbindungsbereichen, einen oder mehrere Befestigungsfortsätze zum Befestigen der Heizeinrichtungen in dem zumindest einen Verbindungsbereich, wobei der eine oder die mehreren Befestigungsfortsätze vorzugsweise in der Heizzone der Heizeinrichtung angeordnet sind und/oder jeweils mit einem Heizleiter verbunden und/oder Bestandteil eines Heizleiters sind und/oder jeweils als Schlaufe in den Heizleitern ausgebildet sind und/oder zum formschlüssigen, kraftschlüssigen und/oder stoffschlüssigen Befestigen der Heizeinrichtung jeweils in eine oder mehrere Ausnehmungen eines Palettenklotzes und/oder Kantholzes und/oder eines Palettenbretts und/oder eines Kufenbretts und/oder eines Verbindungsbretts einführbar sind und/oder die in dem zumindest einen Verbindungsbereich angeordnete Klebstoffmenge zumindest bereichsweise kontaktieren und/oder von der Klebstoffmenge umgeben sind. Die Ausnehmungen im Palettenklotz und/oder Kantholz und/oder Palettenbrett und/oder Verbindungsbrett und/oder Kufenbrett sind insbesondere als Bohrungen ausgebildet. Die Befestigungsfortsätze sind insbesondere mittels der Klebstoffmenge in die Ausnehmungen eingeklebt. Alternativ oder zusätzlich kann die Heizeinrichtung mittels Nägel an dem Palettenklotz und/oder Kantholz und/oder Palettenbrett und/oder Verbindungsbrett und/oder Kufenbrett befestigt sein.

Die der Erfindung zugrunde liegende Aufgabe wird weiterhin durch einen Palettenklotz der eingangs genannten Art gelöst, wobei der Palettenklotz zumindest eine Heizeinrichtung umfasst, welche dazu eingerichtet ist, die auf der Verbindungsfläche angeordnete Klebstoffmenge zu erhitzen. Vorzugsweise handelt es sich bei dem erfindungsgemäßen Palettenklotz um einen Palettenklotz für eine Transportpalette nach einer der vorstehend beschriebenen Ausführungsformen. Hinsichtlich der Vorteile und Modifikationen des erfindungsgemäßen Palettenklotzes wird folglich auf die Vorteile und Modifikationen der erfindungsgemäßen Transportpalette verwiesen.

Die Heizeinrichtung des Palettenklotzes ist vorzugsweise dazu eingerichtet, die Klebstoffmenge zum Herstellen und/oder zum Lösen einer Klebstoffverbindung mit dem zumindest einen Palettenbrett der Transportpalette aufzuschmelzen. Vorzugsweise ist die Heizeinrichtung wie in den zuvor beschriebenen Ausführungsformen der Transportpalette ausgebildet. Vorzugsweise umfasst der Palettenklotz zwei Heizeinrichtungen. Die beiden Heizeinrichtungen des Palettenklotzes sind vorzugsweise an sich gegenüberliegenden Verbindungsflächen des Palettenklotzes angeordnet. Vorzugsweise ist an beiden Verbindungsflächen jeweils eine Klebstoffmenge angeordnet. Vorzugsweise ist der Palettenklotz dazu eingerichtet, an beiden Verbindungsflächen mit jeweils einem Brett einer Transportpalette, beispielsweise auf einer Seite mit einem Palettenbrett oder einem Verbindungsbrett der Transportpalette und auf der gegenüberliegenden Seite mit einem Kufenbrett verbunden zu werden, insbesondere jeweils durch Schmelzen der Klebstoffmenge mittels der jeweiligen Heizeinrichtung.

Der Palettenklotz kann beispielsweise aus Vollholz oder Pressspan ausgebildet sein. Der Palettenklotz ist vorzugsweise für die Verwendung mit einer Holzpalette, einer Kunststoffpalette, einer Metallpalette und/oder einer Palette aus Pappe, insbesondere Wellpappe, geeignet. Die Klebstoffmenge kann jeweils teilflächig oder vollflächig auf der Verbindungsfläche aufgetragen sein. Die Klebstoffmenge kann in mehreren voneinander beabstandeten Klebstoffportionen auf der Verbindungsfläche aufgetragen sein. Die Verbindungsfläche ist vorzugsweise rechteckig ausgebildet. Der Palettenklotz umfasst vorzugsweise zwei sich gegenüberliegend angeordnete Verbindungsflächen, welche durch die sich gegenüberliegend angeordneten Seitenflächen des Palettenklotzes gebildet werden können.

Die der Erfindung zugrunde liegende Aufgabe wird zudem durch ein Kantholz der eingangs genannten Art gelöst, wobei das Kantholz zumindest eine Heizeinrichtung umfasst, welche dazu eingerichtet ist, die auf der Verbindungsfläche angeordnete Klebstoffmenge zu erhitzen. Vorzugsweise handelt es sich bei dem erfindungsgemäßen Kantholz um ein Kantholz für eine Transportpalette nach einer der vorstehend beschriebenen Ausführungsformen. Hinsichtlich der Vorteile und Modifikationen des erfindungsgemäßen Kantholzes wird folglich auf die Vorteile und Modifikationen der erfindungsgemäßen Transportpalette verwiesen.

Die Heizeinrichtung des Kantholzes ist vorzugsweise dazu eingerichtet, die Klebstoffmenge zum Herstellen und/oder zum Lösen einer Klebstoffverbindung mit dem zumindest einen Palettenbrett der Transportpalette aufzuschmelzen. Vorzugsweise ist die Heizeinrichtung wie in den zuvor beschriebenen Ausführungsformen der Transportpalette ausgebildet. Vorzugsweise umfasst das Kantholz mehrere Heizeinrichtungen. Die Heizeinrichtungen des Kantholzes sind vorzugsweise an sich gegenüberliegenden und/oder nebeneinander und/oder beabstandet voneinander angeordneten Verbindungsflächen des Kantholzes angeordnet. Vorzugsweise ist an den Verbindungsflächen jeweils eine Klebstoffmenge angeordnet. Vorzugsweise ist das Kantholz dazu eingerichtet, an den Verbindungsflächen mit jeweils einem Brett einer Transportpalette, beispielsweise auf einer Seite mit einem Palettenbrett oder einem Verbindungsbrett der Transportpalette und auf der gegenüberliegenden Seite mit einem Kufenbrett verbunden zu werden, insbesondere jeweils durch Schmelzen der Klebstoffmenge mittels der jeweiligen Heizeinrichtung.

Das Kantholz kann beispielsweise aus Vollholz oder Pressspan ausgebildet sein. Das Kantholz ist vorzugsweise für die Verwendung mit einer Holzpalette, einer Kunststoffpalette, einer Metallpalette und/oder einer Palette aus Pappe, insbesondere Wellpappe, geeignet. Die Klebstoffmenge kann jeweils teilflächig oder vollflächig auf der Verbindungsfläche aufgetragen sein. Die Klebstoffmenge kann in mehreren voneinander beabstandeten Klebstoffportionen auf der Verbindungsfläche aufgetragen sein. Die Verbindungsfläche ist vorzugsweise rechteckig ausgebildet. Das Kantholz umfasst vorzugsweise mehrere Verbindungsflächenpaare mit jeweils zwei sich gegenüberliegend angeordneten Verbindungsflächen, welche durch die sich gegenüberliegend angeordneten Seitenflächen des Kantholzes getragen werden.

Die der Erfindung zugrunde liegende Aufgabe wird weiterhin durch ein Verfahren zum Montieren der eingangs genannten Art gelöst, wobei im Rahmen des erfindungsgemäßen Verfahrens zumindest eine Heizeinrichtung in dem Verbindungsbereich zum Erhitzen der in dem Verbindungsbereich angeordneten Klebstoffmenge angeordnet wird. Vorzugsweise wird im Rahmen des erfindungsgemäßen Verfahrens zum Montieren eine erfindungsgemäße Transportpalette nach einer der vorstehend beschriebenen Ausführungsformen montiert. Hinsichtlich der Vorteile und Modifikationen des erfindungsgemäßen Verfahrens zum Montieren wird daher auf die Vorteile und Modifikationen der erfindungsgemäßen Transportpalette verwiesen.

Vorzugsweise wird die Klebstoffmenge vor dem Anordnen der Heizeinrichtung in dem Verbindungsbereich aufgetragen, wobei die Klebstoffmenge auf dem Palettenbrett oder auf dem Palettenklotz und/oder Kantholz oder zu einer beliebigen Aufteilung der Klebstoffmenge auf dem Palettenbrett und dem Palettenklotz und/oder Kantholz aufgeteilt aufgetragen werden kann. Vorzugsweise wird im Rahmen des Verfahrens zum Montieren zumindest ein Verbindungsbrett und/oder zumindest ein Kufenbrett bereitgestellt und/oder jeweils in einem Verbindungsbereich mit dem Palettenklotz und/oder Kantholz und/oder dem Palettenbrett mit jeweils einer Klebstoffmenge verklebt. Vorzugsweise wird die Klebstoffmenge in dem Verbindungsbereich derart aufgetragen, dass die Klebstoffmenge die Heizeinrichtung zumindest bereichsweise kontaktiert und/oder umschließt. Alternativ kann die Heizeinrichtung nach dem Auftragen des Klebstoffs in dem Verbindungsbereich angeordnet werden.

Der Klebstoff ist vorzugsweise ein Heißklebstoff, wobei ein Heißklebstoff insbesondere in einem flüssigen Zustand in dem Verbindungsbereich aufgetragen wird. Alternativ kann der Klebstoff in einem nicht verflüssigten Zustand aufgetragen werden, beispielsweise als Klebstoffpad. Vorzugsweise umfasst die Transportpalette mehrere Verbindungsbereiche zum Verbinden mehrerer Palettenklötze und/oder Kanthölzer und/oder mehrerer Palettenbretter und/oder mehrerer Verbindungsbretter und/oder mehrerer Kufenbretter, wobei vorzugsweise in jedem Verbindungsbereich eine Klebstoffmenge aufgetragen und/oder eine Heizeinrichtung angeordnet wird.

In einer bevorzugten Ausführungsform des erfindungsgemäßen Verfahrens zum Montieren wird die Heizeinrichtung mit einer elektrischen Spannungsquelle mittels einer oder mehrerer elektrisch leitender Kontaktzonen der Heizeinrichtung kontaktiert. Alternativ oder zusätzlich wird eine Heizzone der Heizeinrichtung durch Anlegen einer elektrischen Spannung an der Heizeinrichtung mittels der Spannungsquelle zum Erhitzen und/oder Aufschmelzen der Klebstoffmenge in dem Verbindungsbereich erhitzt. Durch Erhitzen der Klebstoffmenge mittels der Heizeinrichtung wird die Klebstoffmenge zum Herstellen einer Klebeverbindung zwischen dem Palettenbrett und dem Palettenklotz und/oder Kantholz vorzugsweise zumindest temporär und/oder zumindest bereichsweise verflüssigt. Vorzugsweise wird die Heizeinrichtung durch temporäres Anlegen der elektrischen Spannung erhitzt, wobei die elektrische Spannung nach einer definierten Zeitdauer und/oder bei Erreichen einer definierten Temperatur der Heizzone der Heizeinrichtung und/oder des Klebstoffs, insbesondere durch Trennen des Kontakts mit den Kontaktzonen, abgeschaltet wird.

Vorzugsweise umfasst die Transportpalette mehrere Heizeinrichtungen in mehreren Verbindungsbereichen, wobei vorzugsweise mehrere oder sämtliche Heizeinrichtungen nacheinander oder gemeinsam kontaktiert und/oder erhitzt werden. Durch Erhitzen und/oder Aufschmelzen der Klebstoffmenge mittels der Heizeinrichtung wird es ermöglicht, verklebte Bestandteile der Transportpalette, beispielsweise verklebte Palettenbretter, verklebte Palettenklötze und/oder Kanthölzer, verklebte Verbindungsbretter und/oder verklebte Kufenbretter der Transportpalette einzeln und/oder gemeinsam schnell und einfach voneinander zu lösen, um beschädigte Bestandteile der Transportpalette austauschen zu können.

Die der Erfindung zugrunde liegende Aufgabe wird außerdem durch ein Verfahren zum Demontieren der eingangs genannten Art gelöst, wobei im Rahmen des Verfahrens zum Demontieren eine das Palettenbrett und den Palettenklotz und/oder Kantholz in einem Verbindungsbereich verbindende Klebstoffmenge mittels zumindest einer Heizeinrichtung zum Lösen einer Klebstoffverbindung zwischen dem Palettenbrett und dem Palettenklotz und/oder Kantholz erhitzt wird. Vorzugsweise wird im Rahmen des erfindungsgemäßen Verfahrens zum Demontieren eine erfindungsgemäße Transportpalette nach einer der vorstehend beschriebenen Ausführungsformen demontiert. Hinsichtlich der Vorteile und Modifikationen des erfindungsgemäßen Verfahrens zum Demontieren wird folglich auf die Vorteile und Modifikationen der erfindungsgemäßen Transportpalette verwiesen.

Alternativ oder zusätzlich wird im Rahmen des Verfahrens zum Demontieren zumindest ein Verbindungsbrett und/oder zumindest ein Kufenbrett durch Erhitzen zumindest einer Klebstoffmenge in zumindest einem Verbindungsbereich eines Kufenbretts und/oder eines Verbindungsbretts entfernt. Durch Erhitzen und/oder Aufschmelzen der Klebstoffmenge mittels der Heizeinrichtung wird es ermöglicht, miteinander verklebte Bestandteile der Transportpalette für einen Austausch und/oder zum Recyceln unkompliziert und schnell voneinander zu lösen, sodass einzelne Bestandteile und/oder die gesamte Transportpalette schnell und einfach zerlegt werden können.

Die der Erfindung zugrunde liegende Aufgabe wird weiterhin durch ein Verfahren zum Reparieren der eingangs genannten Art gelöst, wobei im Rahmen des erfindungsgemäßen Verfahrens zum Reparieren die Transportpalette durch Ausführen eines, mehrerer oder sämtlicher Schritte des vorstehend beschriebenen Verfahrens zum Demontieren demontiert wird und wobei die Transportpalette durch Ausführen eines, mehrerer oder sämtlicher Schritte des vorstehend beschriebenen erfindungsgemäßen Verfahrens zum Montieren montiert wird. Hinsichtlich der Vorteile und Modifikationen des Verfahrens zum Reparieren wird somit auf die Vorteile und Modifikationen des erfindungsgemäßen Verfahrens zum Demontieren und des erfindungsgemäßen Verfahrens zum Montieren verwiesen.

Beim Reparieren werden vorzugsweise beschädigte Bestandteile einer mehrwegfähigen Transportpalette, beispielsweise beschädigte Kufenbretter, beschädigte Palettenbretter, beschädigte Palettenklötze und/oder Kanthölzer und/oder beschädigte Verbindungsbretter entfernt und jeweils gegen intakte Bestandteile ausgetauscht. Vorzugsweise können beschädigte Bestandteile durch Lösen von Klebeverbindungen mittels der Heizeinrichtung unkompliziert und schnell entfernt werden, um das Reparieren und/oder das Recyceln von Transportpaletten zu vereinfachen und/oder zu beschleunigen. Vorzugsweise wird im Rahmen des Verfahrens zum Reparieren eine erfindungsgemäße Transportpalette nach einer der vorstehend beschriebenen Ausführungsformen repariert, wobei folglich für weitere Vorteile und Modifikationen des Verfahrens zum Reparieren auf die Vorteile und Modifikationen der erfindungsgemäßen Transportpalette verwiesen wird.

Die der Erfindung zugrunde liegende Aufgabe wird ferner durch eine Anlage zum Montieren, Demontieren und/oder Reparieren der eingangs genannten Art gelöst, wobei die Anlage dazu eingerichtet ist, das vorstehend beschriebene erfindungsgemäße Verfahren zum Montieren und/oder das vorstehend beschriebene erfindungsgemäße Verfahren zum Demontieren und/oder das vorstehend beschriebene erfindungsgemäße Verfahren zum Reparieren auszuführen. Hinsichtlich der Vorteile und Modifikationen der erfindungsgemäßen Anlage wird somit auf das erfindungsgemäße Verfahren zum Montieren und/oder das erfindungsgemäße Verfahren zum Demontieren und/oder das erfindungsgemäße Verfahren zum Reparieren verwiesen.

Vorzugsweise ist die erfindungsgemäße Anlage dazu eingerichtet, eine erfindungsgemäße Transportpalette nach einer der vorstehend beschriebenen Ausführungsformen zu montieren, zu reparieren und/oder zu demontieren, wobei für weitere Vorteile und Modifikationen der erfindungsgemäßen Anlage somit auf die Vorteile und Modifikationen der erfindungsgemäßen Transportpalette verwiesen wird.

Nachfolgend werden bevorzugte Ausführungsformen der Erfindung unter Bezugnahme auf die beiliegenden Zeichnungen näher erläutert und beschrieben. Dabei zeigen:
- Fig. 1: eine erfindungsgemäße Transportpalette mit mehreren Heizeinrichtungen in einer perspektivischen Explosionsdarstellung;
- Fig. 2: eine in einem Verbindungsbereich zwischen einem erfindungsgemäßen Palettenklotz und einem Verbindungsbrett einer erfindungsgemäßen Transportpalette angeordnete Heizeinrichtung in einer perspektivischen Explosionsdarstellung;
- Fig. 3: ein in einem Verbindungsbereich mit einem Verbindungsbrett einer erfindungsgemäßen Transportpalette verbundener erfindungsgemäßer Palettenklotz in einer Vorderansicht mit einer mittels mehrerer Befestigungsfortsätze und einer Klebstoffmenge an dem Palettenklotz befestigten Heizeinrichtung in einer Teilschnittansicht; und
- Fig. 4: der in einem Verbindungsbereich mit einem Verbindungsbrett einer erfindungsgemäßen Transportpalette verbundene Palettenklotz aus Fig. 3 in einer Draufsicht.

Die Fig. 1 zeigt eine erfindungsgemäße Transportpalette, welche insbesondere als aus Holz bestehende Europalette ausgebildet ist. Dabei ist die Transportpalette 10 in der Fig. 1 perspektivisch und in einer sogenannten Explosionsdarstellung dargestellt, sodass die einzelnen Bestandteile der Transportpalette 10 der Übersichtlichkeit halber beabstandet voneinander dargestellt sind, um die Sichtbarkeit der Anordnung der Bestandteile der Transportpalette 10 zu verbessern. Die dargestellte Transportpalette 10 umfasst mehrere parallel zueinander und voneinander beabstandet angeordnete Palettenbretter 12. Die Palettenbretter 12 sind dazu eingerichtet, Gegenstände und/oder Waren, welche mittels der Transportpalette 10 transportiert und/oder auf der Transportpalette 10 gelagert werden sollen, aufzunehmen.

Weiterhin umfasst die Transportpalette 10 Verbindungsbretter 16, welche unterhalb der Palettenbretter 12 angeordnet und mit den Palettenbrettern 12 verbunden sind, wobei die dargestellte Ausführungsform der Transportpalette 10 drei Verbindungsbretter 16 umfasst, welche jeweils quer zu den Palettenbrettern 12 verlaufen und parallel zueinander sowie beabstandet voneinander angeordnet sind, sodass die an den Verbindungsbrettern 16 befestigten Palettenbretter 12 durch die Verbindungsbretter 16 in ihrer beabsichtigten Positionierung und/oder Ausrichtung fixiert und von den Verbindungsbrettern 16 abgestützt werden.

Außerdem umfasst die Transportpalette 10 mehrere, in der dargestellten Ausführungsform neun, Palettenklötze 14, welche auf der Unterseite der Verbindungsbretter 16 angeordnet und mit den Verbindungsbrettern 16 jeweils verbunden sind. Dabei sind an jedem Verbindungsbrett 16 jeweils drei gleichmäßig voneinander beabstandete Palettenklötze 14 angeordnet, wobei jeweils ein Palettenklotz 14 an jeweils einem Ende und ein weiterer Palettenklotz 14 mittig entlang der Längserstreckung eines jeweiligen Verbindungsbretts 16 angeordnet ist. In anderen Ausführungsformen der Transportpalette 10 kann die Transportpalette statt Palettenklötzen 14 auch ein oder mehrere Kanthölzer umfassen.

An der Unterseite der Palettenklötze 14 sind ferner Kufenbretter 18 an der Transportpalette 10 angeordnet, mittels welcher die Transportpalette 10 auf einem Untergrund, beispielsweise auf dem Boden und/oder auf weiteren Paletten, abstellbar ist. Die Kufenbretter 18 sind vorzugsweise parallel zueinander und beabstandet voneinander an den Palettenklötzen 14 angeordnet und verlaufen in Querrichtung zu den Verbindungsbrettern 16 sowie parallel zu den Palettenbrettern 12. Dabei sind die Kufenbretter 18 jeweils mit drei Palettenklötzen 14 verbunden, wobei jeweils ein Palettenklotz 14 an den jeweiligen Enden des jeweiligen Kufenbretts 18 und ein dritter Palettenklotz 14 in Längsrichtung des jeweiligen Kufenbretts 18 mittig an dem jeweiligen Kufenbrett 18 befestigt sind.

Die Palettenbretter 12 sind über die Verbindungsbretter 16 jeweils in Verbindungsbereichen V1, welche palettenklotzoberseitig angeordnet sind, mit den Palettenklötzen 14 verbunden. Die Kufenbretter 18 sind wiederum in Verbindungsbereichen V2, welche palettenklotzunterseitig angeordnet sind, mit den Palettenklötzen 14 verbunden. Dabei erstrecken sich die Verbindungsbretter 16 in ihrer Längserstreckung durch mehrere, in der dargestellten Ausführungsform der Transportpalette 10 durch drei palettenklotzoberseitige Verbindungsbereiche V1 hindurch, wobei in jedem palettenklotzoberseitigen Verbindungsbereich V1 zumindest eine Heizeinrichtung 100 angeordnet ist. In den palettenklotzoberseitigen Verbindungsbereichen V1 ist jeweils zumindest ein Palettenbrett 12 mit einem Verbindungsbrett 16 und ein Verbindungsbrett 16 wiederum mit einem Palettenklotz 14 verbunden, wobei zwischen dem jeweiligen Palettenbrett 12 und dem darunterliegenden Verbindungsbrett 16 sowie zwischen dem Verbindungsbrett 16 und dem darunter angeordneten Palettenklotz 14 jeweils zumindest eine Heizeinrichtung 100 angeordnet ist. Zudem sind auch Heizeinrichtungen 100 zwischen verbindungsbereichexternen Palettenbrettern 12 zwischen dem jeweiligen Palettenbrett 12 und dem darunterliegenden Verbindungsbrett 16 angeordnet.

Weiterhin sind in allen palettenklotzunterseitigen Verbindungsbereichen V2 jeweils zwischen den Kufenbrettern 18 und den darüber angeordneten Palettenklötzen 14 jeweils Heizeinrichtungen 100 angeordnet. Besonders bevorzugt ist es, dass in allen Bereichen der Transportpalette 10, in welchen Bestandteile der Transportpalette 10 miteinander verbunden sind, jeweils eine Heizeinrichtung 100 angeordnet ist. Dabei sind alle Bestandteile der dargestellten Transportpalette 10, insbesondere in den Verbindungsbereichen V1, V2, miteinander verklebt. So sind die Palettenbretter 12 jeweils über Klebstoffverbindungen mit den darunterliegenden Verbindungsbrettern 16, die Verbindungsbretter 16 mit den darunterliegenden Palettenklötzen 14 sowie die unterhalb der Palettenklötze 14 angeordneten Kufenbretter 18 mit den Palettenklötzen 14 jeweils mit einer Klebstoffmenge K miteinander verklebt, wobei die Klebstoffmenge K vorzugsweise einen Heißklebstoff umfasst.

Die Heizeinrichtungen 100 sind derart im Nahbereich der Klebstoffmenge K angeordnet, dass die Klebstoffmengen K mittels der Heizeinrichtungen 100 jeweils erhitzbar sind. Die Klebstoffmengen K können durch Erhitzen mittels der Heizeinrichtungen 100 beim Montieren der Transportpalette 10 und/oder beim Montieren eines einzelnen oder mehrerer einzelner Bestandteile der Transportpalette 10 zum Herstellen einer Klebeverbindung und/oder beim Demontieren der Transportpalette 10 und/oder jeweils einzelner Bestandteile der Transportpalette 10 zum Reparieren und/oder Recyceln der Transportpalette 10 zum Lösen einer oder mehrerer Klebeverbindungen jeweils aufgeschmolzen werden. Auf diese Weise können die Montage und/oder die Demontage und somit das Reparieren von mehrwegfähigen Transportpaletten zur Steigerung der Umweltverträglichkeit und zur Verlängerung des Lebenszyklus von Transportpaletten 10 beschleunigt und vereinfacht werden.

Die Fig. 2 zeigt eine Anordnung eines Verbindungsbretts 16 und eines Palettenklotzes 14 einer erfindungsgemäßen Transportpalette 10 mit einer dazwischen angeordneten Heizeinrichtung 100 in einer Explosionsdarstellung im Detail. Dabei kann die Heizeinrichtung 100 Bestandteil des erfindungsgemäßen Palettenklotzes 14 und dazu eingerichtet sein, an einer beliebigen Transportpalette 10 eingesetzt zu werden, wobei ein erfindungsgemäßer Palettenklotz 14 auch mehrere Heizeinrichtungen 100, beispielsweise zwei Heizeinrichtungen 100, welche an jeweils gegenüberliegenden Seiten des Palettenklotzes 14 angeordnet sind, umfassen, sodass sowohl auf der Oberseite als auch auf der Unterseite des Palettenklotzes 14 weitere Bestandteile einer Transportpalette 10, beispielsweise ein Verbindungsbrett 16 und/oder ein Palettenbrett 12 und/oder ein Kufenbrett 18 mit dem Palettenklotz 14 verbindbar sind.

In der dargestellten Ausführungsform des Palettenklotzes 14 ist ein Verbindungsbrett 16 einer Transportpalette 10 in einem palettenklotzoberseitigen Verbindungsbereich V1 mit dem Palettenklotz 14 verbunden, wobei der Palettenklotz 14 in dem Verbindungsbereich V1 eine Verbindungsfläche 22, welche von der oberseitigen Seitenfläche des Palettenklotzes 14 getragen wird, aufweist. In dem palettenklotzoberseitigen Verbindungsbereich V1 ist auf der Verbindungsfläche 22 des Palettenklotzes 14 eine Klebstoffmenge K aufgetragen, wobei die Klebstoffmenge K, wie dargestellt, eine gleichmäßig über die Verbindungsfläche 22 verteilte Klebstoffschicht zum Verkleben des Palettenklotzes mit dem Verbindungsbrett 16 ist, wobei die Klebstoffmenge K in der dargestellten Ausführungsform des Palettenklotzes 14 kreisförmig aufgetragen ist. Es ist zudem denkbar, dass die Klebstoffmenge K in einer rechteckigen und/oder portionsweisen Auftragsweise auf dem Palettenklotz 14 aufgetragen ist. Die Klebstoffmenge K ist dabei vorzugsweise ein Heißklebstoff, welcher durch Erhitzen aufgeschmolzen und/oder verflüssigt werden kann, wobei die Klebstoffmenge K in einem bereits flüssigen Zustand aufgetragen und/oder in einem festen Zustand, beispielsweise als Klebstoffpad, auf dem Palettenklotz 14 aufgetragen werden kann.

Ebenfalls in dem palettenklotzoberseitigen Verbindungsbereich V1 angeordnet ist eine Heizeinrichtung 100, welche als elektrische Heizeinrichtung 100 ausgebildet und dazu eingerichtet ist, die in dem Verbindungsbereich V1 angeordnete Klebstoffmenge K zum Aufschmelzen und/oder Verflüssigen zu erhitzen. Die Heizeinrichtung 100 ist dabei im montierten Zustand im Nahbereich der Klebstoffmenge K angeordnet, wobei die Heizeinrichtung 100 die Klebstoffmenge K vorzugsweise kontaktiert und/oder von dieser zumindest bereichsweise umschlossen wird, sodass mittels der Heizeinrichtung 100 die Klebstoffmenge K erhitzbar ist.

Zum Erhitzen weist die Heizeinrichtung 100 eine Heizzone 106 auf, in welcher Heizleiter 108 angeordnet sind, welche durch Ausnehmungen 110 in der Heizzone 106 der Heizeinrichtung 100 gebildet werden. Weiterhin weist die Heizeinrichtung 100 Blechabschnitte 104 auf, welche um Eckkanten des Palettenklotzes 14, insbesondere um 90 Grad, gebogen sind, wobei die Blechabschnitte 104 Kontaktzonen 102 tragen, mittels welcher die elektrische Heizeinrichtung 100 an eine externe Spannungsquelle und/oder an eine externe elektronische Steuerungseinrichtung elektrisch leitend anschließbar ist. Wird eine elektrische Spannung über die Kontaktzonen 102 an der Heizeinrichtung 100 angelegt, so fließt ein elektrischer Strom durch die Heizleiter 108 in der Heizzone 106, welche sich daraufhin aufheizen und folglich die Klebstoffmenge K durch Erhitzen der Klebstoffmenge K verflüssigen.

Weiterhin umfasst die Heizeinrichtung 100 mehrere Befestigungsfortsätze 112, welche sich senkrecht zur Verbindungsfläche 22 des Palettenklotzes 14 und parallel zu den Blechabschnitten 104 der Heizeinrichtung 100 erstrecken und im montierten Zustand in Ausnehmungen 20 auf der Oberseite des Palettenklotzes 14 angeordnet sind, sodass die Heizeinrichtung 100 an dem Palettenklotz 14 befestigt ist. Die Heizeinrichtung 100 ist als Heizblech ausgebildet, welches durch seine geringe Materialstärke zwischen den Bestandteilen einer Transportpalette 10, beispielsweise wie dargestellt, zwischen einem Verbindungsbrett 16 und einem Palettenklotz 14 einer Transportpalette 10, angeordnet werden kann, ohne dabei die Abmessungen einer Transportpalette 10 wesentlich zu erhöhen.

Dabei wird es durch die Heizeinrichtung 100 ermöglicht, das Verkleben des Verbindungsbretts 16 mit dem Palettenklotz 14 beim Montieren einer Transportpalette 10 durch Verflüssigen des Klebstoffs der Klebstoffmenge K zu verbessern und/oder das Demontieren einer Transportpalette 10 und/oder das Reparieren einer Transportpalette 10, beispielsweise durch Austausch eines defekten Verbindungsbretts 16, durch schnelles und unkompliziertes Lösen einer Klebstoffverbindung zwischen einem Verbindungsbrett 16 und einem Palettenklotz 14 durch Erhitzen und Verflüssigen der Klebstoffmenge K, zu beschleunigen und/oder zu vereinfachen. Auf diese Weise können Transportpaletten 10 einfacher montiert, demontiert und/oder repariert werden, um die Wirtschaftlichkeit von mehrwegfähigen Transportpaletten 10 und/oder die Umweltverträglichkeit durch eine Verlängerung des Lebenszyklus von Transportpaletten 10, erheblich zu steigern.

Die Fig. 3 zeigt eine Vorderansicht eines mit einem erfindungsgemäßen Palettenklotz 14 verbundenen Verbindungsbretts 16, wobei in der Fig. 3 außerdem in einem Teilschnitt S eine Schnittansicht des Palettenklotzes 14 mit dem daran befestigten Verbindungsbrett 16 und der zwischen dem Verbindungsbrett 16 und dem Palettenklotz 14 angeordneten Heizeinrichtung 100 dargestellt ist. Dabei ist in der Fig. 3 zu sehen, dass im montierten Zustand eines Verbindungsbretts 16 an einem Palettenklotz 14 einer Transportpalette 10 eine Heizeinrichtung 100 zwischen dem Verbindungsbrett 16 und dem Palettenklotz 14 angeordnet ist, wobei das Verbindungsbrett 16 und der Palettenklotz 14 mittels einer Klebstoffmenge K zwischen dem Verbindungsbrett 16 und dem Palettenklotz 14 miteinander verklebt sind und die Heizeinrichtung 100 derart angeordnet ist, dass sie die Klebstoffmenge K mindestens bereichsweise kontaktiert und/oder zumindest bereichsweise von der Klebstoffmenge K umschlossen wird.

Die Blechabschnitte 104 der Heizeinrichtung 100 sind dabei derart um die obere Kante des Palettenklotzes 14 herumgebogen, dass die an den Blechabschnitten 104 angeordneten Kontaktzonen 102 zum Kontaktieren der Heizeinrichtung 100 mit einer Spannungsquelle freiliegend palettenextern erreichbar sind, ohne dabei die Transportpalette 10 beschädigen und/oder demontieren zu müssen. In dem Teilschnitt S ist weiterhin zu sehen, dass die Befestigungsfortsätze 112 zum Befestigen der Heizeinrichtung 100 an den Palettenklotz 14 von den Heizleitern 108 der Heizeinrichtung 100 gebildet werden und als Bohrungen in dem Palettenklotz 14 ausgebildete Ausnehmungen 20 angeordnet sind, wobei die Ausnehmungen 20 in dem Palettenklotz 14 jeweils mit der Klebstoffmenge K aufgefüllt sind, sodass die von den Heizleitern 108 gebildeten Befestigungsfortsätze 112 von der Klebstoffmenge K umschlossen und in die Ausnehmungen 20 eingeklebt sind. Die Befestigungsfortsätze 112 sind dabei als umgebogene Abschnitte der Heizleiter 108 und somit als Schlaufen der Heizleiter 108 ausgebildet.

Wird die Heizeinrichtung 100 über die Kontaktzone 102 mit einer elektrischen Spannung beaufschlagt, erhitzen sich die Heizleiter 108 durch den fließenden Strom, wodurch die Klebstoffmenge K verflüssigt wird, sodass eine bestehende Klebstoffverbindung zwischen dem Verbindungsbrett 16 und dem Palettenklotz 14 durch Verflüssigen der Klebstoffmenge K mittels Hitzeeintrag über die Heizeinrichtung 100 lösbar ist. In anderen Ausführungsformen ist es außerdem denkbar, dass die Heizeinrichtung 100 nicht über Befestigungsfortsätze 112 in Ausnehmungen 20 an dem Palettenklotz 14, sondern beispielsweise durch Vernageln der Heizeinrichtung 100 an dem Palettenklotz 14 befestigt ist. Zudem ist es möglich, dass die Heizeinrichtung 100 ausschließlich durch Verkleben mittels der Klebstoffmenge K an dem Palettenklotz 14 befestigt ist.

Weiterhin ist zu beachten, dass die dargestellte Anordnung der Heizeinrichtung 100 zwischen dem Verbindungsbrett 16 und dem Palettenklotz 14 in gleicher oder ähnlicher Weise wie eine Anordnung einer Heizeinrichtung 100 zwischen einem Palettenbrett 12 und einem Verbindungsbrett 16 sowie zwischen einem Palettenklotz 14 und einem Kufenbrett 18 aufgebaut sein kann, wobei dann beispielsweise Ausnehmungen für die Befestigungsfortsätze 112 in einem jeweiligen Verbindungsbrett 16 und/oder einem jeweiligen Kufenbrett 18 vorgesehen sein können.

Die Fig. 4 zeigt die in der Fig. 3 dargestellte Anordnung des an dem Palettenklotz 14 befestigten Verbindungsbretts 16 in einer Draufsicht, wobei die zwischen dem Verbindungsbrett 16 und dem Palettenklotz 14 angeordnete Heizeinrichtung 100 sowie die zwischen dem Verbindungsbrett 16 und dem Palettenklotz 14 angeordnete Klebstoffmenge K mit gestrichelten Linien dargestellt sind. Die Heizeinrichtung 100 umfasst in einer Heizzone 106, welche zwischen den Kontaktzonen 104 zum elektrischen Kontaktieren der Heizeinrichtung 100 mittels einer Spannungsquelle, parallel und beabstandet zueinander verlaufende Heizleiter 108, welche durch Ausnehmungen 110 in der als Heizblech ausgebildeten Heizeinrichtung 100 gebildet werden.

Wird zwischen den Kontaktzonen 102 eine elektrische Spannung angelegt, fließt durch die Heizleiter 108 ein elektrischer Strom, wodurch sich die Heizleiter 108 und somit die Heizzone 106 der Heizeinrichtung 100 aufheizen, da die Heizleiter 108 durch die als Blechausschnitte ausgebildeten Ausnehmungen 110 eine definierte, verkleinerte Materialstärke im Gegensatz zu den Blechabschnitten 104, welche die Kontaktzonen tragen, aufweisen. Weiterhin wird durch jeden Heizleiter 108 jeweils ein Befestigungsfortsatz 112 gebildet, welche jeweils in einer Ausnehmung 20 in dem Palettenklotz 14 zum Befestigen der Heizeinrichtung 100 eingeführt sind. Dabei sind die Befestigungsfortsätze 112 jeweils benachbarter Heizleiter 108 versetzt zueinander angeordnet, sodass ein Heizleiter 108 an seinem ersten Ende einen Befestigungsfortsatz 112 aufweist und der jeweils benachbarte Heizleiter 108 an dem jeweils gegenüberliegenden zweiten Ende.

In der dargestellten Ausführungsform ist die Klebstoffmenge K, mittels welcher das Verbindungsbrett 16 und der Palettenklotz 14 miteinander verklebt sind, als trapezförmige flächige Klebstoffschicht zwischen dem Verbindungsbrett 16 und dem Palettenklotz 14 angeordnet, wobei die durch die Klebstoffmenge K gebildete Klebstoffschicht und die Heizzone 106 derart überlappend angeordnet sind, dass die Klebstoffmenge K alle Heizleiter 108 der Heizeinrichtung 100 zumindest abschnittsweise kontaktiert. Außerdem sind die Ausnehmungen 20 in dem Palettenklotz 14 zumindest abschnittweise durch die Klebstoffmenge K aufgefüllt, sodass die Befestigungsfortsätze 112 in die Ausnehmung in 20 eingeklebt sind.

### Bezugszeichen

- 10: Transportpalette
- 12: Palettenbrett
- 14: Palettenklotz
- 16: Verbindungsbrett
- 18: Kufenbrett
- 20: Ausnehmungen
- 22: Verbindungsfläche

- 100: Heizeinrichtung
- 102: Kontaktzonen
- 104: Blechabschnitte
- 106: Heizzone
- 108: Heizleiter
- 110: Ausnehmungen
- 112: Befestigungsfortsätze

- K: Klebstoffmenge
- S: Teilschnitt
- V1, V2: Verbindungsbereiche

## Patentansprüche

1. Transportpalette (10), insbesondere Holzpalette, mit
- zumindest einem Palettenbrett (12) zum Aufnehmen von zu lagernden und/oder zu transportierenden Gegenständen, und
- zumindest einem Palettenklotz (14) und/oder Kantholz zum Beabstanden des Palettenbretts (12) von einem Untergrund,
wobei das Palettenbrett (12) und der Palettenklotz (14) und/oder das Kantholz über zumindest einen zwischen dem Palettenbrett (12) und dem Palettenklotz (14) und/oder dem Kantholz angeordneten Verbindungsbereich (V1) miteinander verbunden sind, **gekennzeichnet durch** zumindest eine Heizeinrichtung (100), welche dazu eingerichtet ist, eine in dem zumindest einen Verbindungsbereich (V1) angeordnete Klebstoffmenge (K) zu erhitzen.

2. Transportpalette (10) nach Anspruch 1,
**dadurch gekennzeichnet, dass** die Transportpalette (10)
- mehrere, insbesondere voneinander beabstandet angeordnete, Palettenklötze (14) und/oder Kanthölzer umfasst, und/oder
- mehrere, insbesondere parallel zueinander und/oder quer zu ihrer Längserstreckung benachbart und/oder voneinander beabstandet angeordnete, Palettenbretter (12) umfasst,
wobei ein, mehrere oder sämtliche der Palettenklötze (14) und/oder Kanthölzer und ein, mehrere oder sämtliche Palettenbretter (12) vorzugsweise über jeweils einen oder mehrere kantholzoberseitige und/oder palettenklotzoberseitige Verbindungsbereiche (V1) miteinander verbunden sind und/oder wobei in einem, mehreren oder sämtlichen der kantholzoberseitigen und/oder palettenklotzoberseitigen Verbindungsbereiche (V1) jeweils eine oder mehrere Heizeinrichtungen (100) zum Erhitzen einer in dem jeweiligen kantholzoberseitigen und/oder palettenklotzoberseitigen Verbindungsbereich (V1) angeordneten Klebstoffmenge (K) angeordnet sind.

3. Transportpalette (10) nach Anspruch 1 oder 2,
**dadurch gekennzeichnet, dass** die Transportpalette (10)
- ein oder mehrere zwischen dem zumindest einen Palettenklotz (14) und/oder Kantholz und dem zumindest einen Palettenbrett (12) angeordnete Verbindungsbretter (16) zum Verbinden des Palettenklotzes (14) und/oder des Kantholzes und des Palettenbretts (12) umfasst, wobei das eine oder die mehreren Verbindungsbretter (16) vorzugsweise jeweils ein oder mehrere Palettenbretter (12) und/oder jeweils ein oder mehrere Palettenklötze (14) und/oder Kanthölzer über einen oder mehrere kantholzoberseitige und/oder palettenklotzoberseitige Verbindungsbereiche (V1) miteinander verbinden, und/oder
- ein oder mehrere zwischen dem Untergrund und dem zumindest einen Palettenklotz (14) und/oder Kantholz angeordnete Kufenbretter (18) umfasst, wobei das eine oder die mehreren Kufenbretter (18) vorzugsweise jeweils mit einem oder mehreren Palettenklötzen (14) und/oder Kanthölzern über einen oder mehrere kantholzunterseitige und/oder palettenklotzunterseitige Verbindungsbereiche (V2) verbunden sind,
wobei in einem, mehreren oder sämtlichen kantholzoberseitigen und/oder palettenklotzoberseitigen Verbindungsbereichen (V1), insbesondere jeweils zwischen einem Verbindungsbrett (16) und einem Palettenbrett (12) und/oder einem Palettenklotz (14) und/oder Kantholz, und/oder in einem, mehreren oder sämtlichen kantholzunterseitigen und/oder palettenklotzunterseitigen Verbindungsbereichen (V1), insbesondere jeweils zwischen einem Kufenbrett (18) und einem Palettenklotz (14) und/oder Kantholz, jeweils ein oder mehrere Heizeinrichtungen (100) zum Erhitzen einer in dem jeweiligen kantholzoberseitigen und/oder kantholzunterseitigen und/oder palettenklotzoberseitigen und/oder palettenklotzunterseitigen Verbindungsbereich (V1, V2) angeordneten Klebstoffmenge (K) angeordnet sind.

4. Transportpalette (10) nach einem der vorstehenden Ansprüche,
**dadurch gekennzeichnet, dass** die zumindest eine Heizeinrichtung (100), insbesondere die eine oder die mehreren Heizeinrichtungen (100) in einem, mehreren oder sämtlichen kantholzoberseitigen und/oder palettenklotzoberseitigen Verbindungsbereichen (V1) und/oder die eine oder die mehreren Heizeinrichtungen (100) in einem, mehreren oder sämtlichen kantholzunterseitigen und/oder palettenklotzunterseitigen Verbindungsbereichen (V2), als Heizblech ausgebildet ist.

5. Transportpalette (10) nach einem der vorstehenden Ansprüche,
**dadurch gekennzeichnet, dass** die zumindest eine Heizeinrichtung (100), insbesondere die eine oder die mehreren Heizeinrichtungen (100) in einem, mehreren oder sämtlichen kantholzoberseitigen und/oder palettenklotzoberseitigen Verbindungsbereichen (V1) und/oder die eine oder die mehreren Heizeinrichtungen (100) in einem, mehreren oder sämtlichen kantholzunterseitigen und/oder palettenklotzunterseitigen Verbindungsbereichen (V2), elektrisch leitende Kontaktzonen (102) zum elektrischen Kontaktieren der Heizeinrichtung (100) mit einer Spannungsquelle aufweist, wobei die Kontaktzonen (102) vorzugsweise durch Blechabschnitte (104) der als Heizblech ausgebildeten Heizeinrichtung (100) gebildet werden und/oder derart angeordnet sind, dass die Kontaktzonen (102) freiliegend palettenextern kontaktierbar sind.

6. Transportpalette (10) nach einem der vorstehenden Ansprüche,
**dadurch gekennzeichnet, dass** die zumindest eine Heizeinrichtung (100), insbesondere die eine oder die mehreren Heizeinrichtungen (100) in einem, mehreren oder sämtlichen kantholzoberseitigen und/oder palettenklotzoberseitigen Verbindungsbereichen (V1) und/oder die eine oder die mehreren Heizeinrichtungen (100) in einem, mehreren oder sämtlichen kantholzunterseitigen und/oder palettenklotzunterseitigen Verbindungsbereichen (V2), eine Heizzone (106) umfasst, wobei die Heizzone (106) vorzugsweise
- durch Anlegen einer elektrischen Spannung über die Kontaktzonen (102) zum Erhitzen einer in dem jeweiligen kantholzoberseitigen und/oder kantholzunterseitigen und/oder palettenklotzoberseitigen und/oder palettenklotzunterseitigen Verbindungsbereich (V1, V2) angeordneten Klebstoffmenge (K) aufheizbar ist, und/oder
- die zu erhitzende Klebstoffmenge (K) zumindest bereichsweise kontaktiert und/oder von der zu erhitzenden Klebstoffmenge (K) zumindest bereichsweise umgeben ist.

7. Transportpalette (10) nach einem Anspruch 6,
**dadurch gekennzeichnet, dass** die zumindest eine Heizeinrichtung (100) in der Heizzone (106) einen oder mehrere Heizleiter (108) umfasst, wobei sich die Heizleiter (108) vorzugsweise parallel zueinander und/oder zwischen den Kontaktzonen (102) erstrecken und/oder nebeneinander und/oder durch Ausnehmungen (110) in der Heizzone (106) der Heizeinrichtung (100) voneinander beabstandet angeordnet sind.

8. Transportpalette (10) nach einem der vorstehenden Ansprüche,
**dadurch gekennzeichnet, dass** die zumindest eine Heizeinrichtung (100), insbesondere die eine oder die mehreren Heizeinrichtungen (100) in einem, mehreren oder sämtlichen kantholzoberseitigen und/oder palettenklotzoberseitigen Verbindungsbereichen (V1) und/oder die eine oder die mehreren Heizeinrichtungen (100) in einem, mehreren oder sämtlichen kantholzunterseitigen und/oder palettenklotzunterseitigen Verbindungsbereichen (V2), einen oder mehrere Befestigungsfortsätze (112) zum Befestigen der Heizeinrichtung (100) in dem zumindest einen Verbindungsbereich (V1, V2) umfasst, wobei der eine oder die mehreren Befestigungsfortsätze (112) vorzugsweise
- in der Heizzone (106) der Heizeinrichtung (100) angeordnet sind, und/oder
- jeweils mit einem Heizleiter (108) verbunden und/oder Bestandteil eines Heizleiters (108) sind, und/oder
- jeweils als Schlaufe in den Heizleitern (108) ausgebildet sind, und/oder
- zum formschlüssigen, kraftschlüssigen und/oder stoffschlüssigen Befestigen der Heizeinrichtung (100) jeweils in eine oder mehrere Ausnehmungen (20) eines Palettenklotzes (14) und/oder Kantholzes und/oder eines Palettenbretts (12) und/oder eines Kufenbretts (18) und/oder eines Verbindungsbretts (16) einführbar sind, und/oder
- die in dem zumindest einen Verbindungsbereich (V1, V2) angeordnete Klebstoffmenge (K) zumindest bereichsweise kontaktieren und/oder von der Klebstoffmenge (K) umgeben sind.

9. Palettenklotz (14) für eine Transportpalette (10), insbesondere für eine Transportpalette (10) nach einem der vorstehenden Ansprüche, mit
- zumindest einer Verbindungsfläche (22) zum Verbinden des Palettenklotzes (14) mit zumindest einem Palettenbrett (12) der Transportpalette (10), und
- zumindest einer auf der zumindest einen Verbindungsfläche (22) angeordneten Klebstoffmenge (K) zum Verkleben des Palettenklotzes (14) mit dem zumindest einen Palettenbrett (12) der Transportpalette (10),
**gekennzeichnet durch** zumindest eine Heizeinrichtung (100), welche dazu eingerichtet ist, die auf der Verbindungsfläche (22) angeordnete Klebstoffmenge (K) zu erhitzen.

10. Kantholz für eine Transportpalette (10), insbesondere für eine Transportpalette (10) nach einem Ansprüche 1 bis 8, mit
- zumindest einer Verbindungsfläche zum Verbinden des Kantholzes mit zumindest einem Palettenbrett (12) der Transportpalette (10), und
- zumindest einer auf der zumindest einen Verbindungsfläche angeordneten Klebstoffmenge (K) zum Verkleben des Kantholzes mit dem zumindest einen Palettenbrett (12) der Transportpalette (10),
**gekennzeichnet durch** zumindest eine Heizeinrichtung (100), welche dazu eingerichtet ist, die auf der Verbindungsfläche angeordnete Klebstoffmenge (K) zu erhitzen.

11. Verfahren zum Montieren einer Transportpalette (10), insbesondere einer Transportpalette (10) nach einem der Ansprüche 1 bis 8, mit den Schritten:
- Bereitstellen zumindest eines Palettenbretts (12) zum Aufnehmen von zu lagernden und/oder zu transportierenden Gegenständen,
- Bereitstellen zumindest eines Palettenklotzes und/oder Kantholzes (14) zum Beabstanden des Palettenbretts (12) von einem Untergrund,
- Auftragen einer Klebstoffmenge (K) in einem Verbindungsbereich (V1) zum Verbinden des Palettenbretts (12) und des Palettenklotzes und/oder Kantholzes (14),
- Verbinden des Palettenbretts (12) und des Palettenklotzes (14) und/oder Kantholzes in dem Verbindungsbereich (V1) durch Verkleben mittels der Klebstoffmenge (K),
**gekennzeichnet durch** den Schritt:
- Anordnen zumindest einer Heizeinrichtung (100) in dem Verbindungsbereich (V1) zum Erhitzen der in dem Verbindungsbereich (V1) angeordneten Klebstoffmenge (K).

12. Verfahren nach Anspruch 11,
**gekennzeichnet durch** einen, mehrere oder sämtliche der folgenden Schritte:
- Kontaktieren der Heizeinrichtung (100) mit einer elektrischen Spannungsquelle mittels einer oder mehrerer elektrisch leitender Kontaktzonen (102) der Heizeinrichtung (100),
- Erhitzen einer Heizzone (106) der Heizeinrichtung (100) **durch** Anlegen einer elektrischen Spannung an der Heizeinrichtung (100) mittels der Spannungsquelle zum Erhitzen und/oder Aufschmelzen der Klebstoffmenge (K) in dem Verbindungsbereich (V1).

13. Verfahren zum Demontieren einer Transportpalette (10), insbesondere einer Transportpalette (10) nach einem der Ansprüche 1 bis 8, mit den Schritten:
- Entfernen zumindest eines Palettenbretts (12) der Transportpalette (10),
- Entfernen zumindest eines Palettenklotzes (14) und/oder Kantholzes der Transportpalette (10),
**gekennzeichnet durch** den Schritt:
- Erhitzen einer das Palettenbrett (12) und den Palettenklotz (14) und/oder das Kantholz in einem Verbindungsbereich (V1) verbindenden Klebstoffmenge (K) mittels zumindest einer Heizeinrichtung (100) zum Lösen einer Klebstoffverbindung zwischen dem Palettenbrett (12) und dem Palettenklotz (14) und/oder Kantholz.

14. Verfahren zum Reparieren einer defekten und/oder beschädigten Transportpalette (10), insbesondere einer Transportpalette (10) nach einem der Ansprüche 1 bis 8,
**gekennzeichnet durch** die Schritte:
- Demontieren der Transportpalette (10) **durch** Ausführen eines, mehrerer oder sämtlicher Schritte des Verfahrens nach Anspruch 13,
- Montieren der Transportpalette (10) **durch** Ausführen eines, mehrerer oder sämtlicher Schritte des Verfahrens nach Anspruch 11 oder 12.

15. Anlage zum Montieren, Demontieren und/oder Reparieren einer Transportpalette (10), insbesondere einer Transportpalette (10) nach einem der Ansprüche 1 bis 8,
**dadurch kennzeichnet, dass** die Anlage dazu eingerichtet ist, das Verfahren zum Montieren nach einem der Ansprüche 11 oder 12 und/oder das Verfahren zum Demontieren nach Anspruch 13 und/oder das Verfahren zum Reparieren nach Anspruch 14 auszuführen.
